# FASCICULE DE BREVET EUROPEEN

(11) **EP 1 290 920 B1**
(45) Date de publication et mention de la délivrance du brevet: **15.12.2004**
(21) Numéro de dépôt: 01921507.8
(22) Date de dépôt: 06.04.2001
(51) Int. Cl.: H05B 39/06

(54) **DISPOSITIF D'ANIMATION LUMINEUSE**
VORRICHTUNG ZUR LEUCHTENDEN UNTERHALTUNG
LIGHT ANIMATION DEVICE

(30) Priorité: 11.04.2000 FR 0004640
(43) Date de publication de la demande: 12.03.2003
(73) Titulaire: Festilight, 10000 Troyes (FR)
(72) Inventeur: SOLINAS, Victor, F-10400 Nogent sur Seine (FR); MAROILLEY, Didier, F-10410 St Parres aux Tertres (FR)
(74) Mandataire: Debay, Yves
(86) Numéro de dépôt international: PCT/FR2001/001051
(87) Numéro de publication internationale: WO 2001/077576

(56) Documents cités:
- EP-A- 0 760 448
- EP-A- 0 805 304
- WO-A-00/13469
- DE-A- 3 338 924
- US-A- 4 675 575
- US-A- 4 761 720
- US-A- 5 726 535
- US-A- 5 834 901
- US-A- 5 854 541
- US-A- 5 945 789

## Description

La présente invention concerne un dispositif d'animation lumineuse permettant de créer des effets visuels lumineux. Le dispositif d'animation lumineuse comporte au moins une guirlande lumineuse alimentée par un animateur générant du courant alternatif sur plusieurs voies d'alimentation.

Il est connu dans l'art antérieur des guirlandes lumineuses permettant de créer des effets visuels. Ces guirlandes sont alimentées par des animateurs à plusieurs voies d'alimentation. L'animateur présente une sortie neutre et plusieurs sorties alimentées en courant alternatif. Sur chacune de ces sorties alimentées en courant alternatif sont montés un ou plusieurs ponts en parallèle reliés à la sortie neutre. Sur ces ponts peuvent être montées une ampoule ou une série d'ampoules. L'animateur en alimentant une sortie allume la ou les séries d'ampoules reliées à cette sortie. L'animateur est pourvu d'une temporisation qui permet, suivant une programmation définie, d'alimenter ou non chacune des sorties alimentées. En réglant la temporisation sur laquelle l'animateur alimente chacune des sorties, l'utilisateur peut par ce fait créer différents effets visuels. L'animateur peut, par exemple, allumer toutes les ampoules en alimentant toutes les sorties. Il peut, par exemple, alimenter alternativement une sortie puis une autre et allumer ainsi une série d'ampoules puis une autre, ce qui crée un effet optique du type chenillard qui donne l'impression que la lumière avance le long de la guirlande lumineuse. Le problème posé que se propose de résoudre l'invention est de diminuer le nombre de fils alimentant la guirlande lumineuse, ce qui présente l'avantage soit de pouvoir diminuer l'épaisseur de la guirlande lumineuse, soit de réduire la distance entre les conducteurs qui composent la guirlande lumineuse, tout en obtenant le même effet lumineux que les guirlandes de l'art antérieur.

Selon l'invention, sur un nombre pair de sorties alimentées de l'animateur sont montées des diodes. Sur un type de sortie est montée une diode dans le sens direct. Sur un autre type de. sortie est montée une diode dans le sens inverse. Les deux fils de sortie sur lesquels sont montées une diode dans le sens direct et une diode dans le sens inverse se rejoignent ensuite en un fil commun d'alimentation. Entre ce fil commun d'alimentation et le fil neutre sont ensuite montées en parallèle au moins deux séries d'ampoules. Sur chaque série d'ampoules est montée en série une diode. Sur une série d'ampoules est monté en série une diode dans le sens direct. Sur l'autre série d'ampoules est montée en série une diode dans le sens inverse. Ce montage permet de conserver toutes les variantes d'affichage proposées par un animateur à n voies de sortie alimentées et une phase neutre qui précédemment était reliée à n + 1 fils dans la guirlande lumineuse et qui avec l'invention alimente une guirlande lumineuse disposant d'un nombre de fils inférieur à n+1. L'invention permet donc de diminuer le nombre de fils traversant la guirlande lumineuse par rapport au nombre de voies d'alimentation de l'animateur auxquelles la guirlande lumineuse est reliée.

Selon,une caractéristique de l'invention, la guirlande lumineuse permet un raccordement en série avec d'autres guirlandes lumineuse.

Selon une caractéristique de l'invention, la longueur totale d'une guirlande lumineuse est multiple d'une unité de guirlande lumineuse. La plus petite longueur de la guirlande lumineuse est nommée unité de guirlande lumineuse. En raccordant à la guirlande lumineuse des unités de guirlande lumineuse il est possible de modifier la longueur de la guirlande lumineuse.

Selon une caractéristique de l'invention, si toutes les sorties alimentées de l'animateur sont disposées selon l'invention, la longueur de l'unité de guirlande lumineuse peut être divisée par deux par rapport à l'art antérieur.

L'invention, avec ses caractéristiques et avantages, ressortira plus clairement à la lecture de la description faite en référence aux dessins annexés dans lesquels:
- la figure 1 représente une vue du montage électrique selon l'invention sur laquelle figure l'animateur à deux sorties alimentées qui alimente deux séries d'ampoules dans une guirlande lumineuse à deux fils
- la figure 2 représente une vue du montage électrique selon l'art antérieur sur laquelle figure l'animateur à deux sorties alimentées qui alimente deux séries d'ampoules dans une guirlande lumineuse à trois fils
- la figure 3 représente une vue d'une guirlande lumineuse constituée de deux unités de guirlande lumineuse

Sur la figure 1 est représenté l'animateur (10) qui est constitué notamment d'un générateur de courant alternatif qui alimente une première sortie d'alimentation (11) et une deuxième sortie d'alimentation (12) en courant alternatif, L'animateur (10) est muni d'une temporisation qui permet de réguler l'alimentation ou non des sorties alimentées (11,12) suivant une programmation sélectionnée par l'utilisateur. L'animateur est pourvu d'une sortie (13) qui est reliée au neutre. La première sortie alimentée (11) est reliée à un fil alimenté (61) sur lequel une diode (21) est montée en sens direct. La deuxième sortie alimentée (12) est reliée à un fil alimenté (62) sur lequel une diode (22) est montée en sens inverse. Les deux fils alimentés (61,62) se rejoignent ensuite sur un fil commun d'alimentation (15) de la guirlande lumineuse (1). La guirlande lumineuse (1) comprend notamment le fil commun d'alimentation (15) et un fil neutre (18). Le fil neutre (18) est connecté à la sortie neutre (13) de l'animateur (10). Entre le fil commun d'alimentation (15) et le fil neutre (18) sont montés deux ponts (101, 102). Sur le premier pont (101) est constitué en série par une diode (31) montée en sens direct et une série d'ampoules (50.1). Le deuxième pont (102) est constitué en série par une diode montée en sens inverse (32) et une série d'ampoules (50.2). L'ensemble des fils (18,15,101,102) et des ampoules (50.1,50.2) peut être logé ou extrudé dans une gaine (60) de protection.

Si l'animateur (10) alimente la première sortie (11) en courant alternatif, alors seules les alternances positives passeront la diode (21) pour atteindre le fil commun d'alimentation (15) et le courant ne passera ensuite que dans le premier pont (101) puisqu'il sera bloqué dans le deuxième pont (102) par la diode (32) en inverse. Si l'animateur (10) alimente la deuxième sortie (12) en courant alternatif, alors seules les alternances négatives traverseront la diode (22) pour atteindre le fil commun d'alimentation (15). Le courant ne passera ensuite que dans le deuxième pont (102) puisqu'il sera bloqué dans le premier pont (101) par la diode (31). L'invention permet donc d'alimenter uniquement une série d'ampoules (50.1) disposées sur le premier pont (101) en alimentant la première sortie d'alimentation (11). L'invention permet donc d'alimenter uniquement une autre série d'ampoules (50.2) disposées sur le deuxième pont (102) en alimentant la deuxième sortie d'alimentation (12). L'invention permet ainsi d'utiliser un animateur (10) à deux sorties alimentées (11,12) et une guirlande lumineuse (1) à deux fils (18,15), un fil commun alimenté (15) et un fil neutre (18), tout en conservant toutes les possibilités d'affichage qui étaient offertes par un animateur à deux sorties alimentées et une guirlande lumineuse de l'art antérieur à trois fils qui comprenait deux fils alimentés et un fil neutre. Dans l'objet de pouvoir créer des effets d'optique du chenillard, à l'intérieur de la gaine (60) de protection éventuelle de la guirlande lumineuse (1), les ampoules (50.1) du premier pont (101) sont disposées alternativement avec les ampoules (50.2) du deuxième pont (102) de telle façon que, vues de loin, toutes les ampoules apparaissent sur une ligne et que, suivant le déplacement le long de cette ligne, une ampoule sur deux appartienne au premier pont (101) et une ampoule sur deux appartienne au deuxième pont (102). Si l'utilisateur souhaite augmenter la longueur de la guirlande lumineuse (1), il apparaît que le fil d'alimentation commun (15) et le fil neutre (18) peuvent être raccordés à une unité de guirlande lumineuse. Cette unité de guirlande lumineuse est constituée par la description faite ci-dessus de la guirlande lumineuse qui est alors composé d'une seule unité de guirlande lumineuse. La figure 3 décrit une guirlande lumineuse composée de deux unités de guirlande lumineuse qui sont raccordées de façon à augmenter la longueur de la guirlande lumineuse.

Sur la figure 2 est représenté un animateur (10) et une guirlande lumineuse (1') selon l'art antérieur. L'animateur présente trois sorties (11,12,13). Les première et deuxième sorties (11,12) sont alimentées en courant alternatif. La troisième sortie (13) est reliée au neutre. La guirlande lumineuse (1') comprend trois fils (41,42,48). Le premier fil (41) est relié à la première sortie alimentée (11) de l'animateur (10). Le deuxième fil (42) est relié à la deuxième sortie alimentée (12) de l'animateur (10). Le troisième fil neutre (48) est relié à la sortie neutre (13) de l'animateur (10). Entre le premier fil alimenté (41) et le fil neutre (48) est monté un premier groupe (201) sur lequel est montée une série d'ampoules. Entre le deuxième fil alimenté (42) et le fil neutre (48) est monté un second groupe (202) sur lequel est montée une série d'ampoules. Si l'animateur alimente la première sortie (11), la série d'ampoules montée sur le premier groupe (201) s'allumera. Si l'animateur alimente la deuxième sortie (12), la série d'ampoules montée sur le deuxième groupe (202) s'allumera. De façon traditionnelle, les ampoules du premier groupe (201) et les ampoules du deuxième groupe (202) sont montées alternées une à une dans la guirlande lumineuse (1') de façon à permettre de produire un effet chenillard en alimentant alternativement la première sortie (11) et la deuxième sortie (12). Par une temporisation, l'animateur peut ainsi allumer une série d'ampoules ou une autre et ainsi créer un effet visuel. La guirlande lumineuse selon l'art antérieur comporte donc trois fils (41,42,48), deux fils alimentés (41,42) et un fil neutre (48). Avec des ampoules (50) présentant des caractéristiques identiques et disposées avec le même écart à l'intérieur des guirlandes lumineuses (1,1') selon l'art antérieur et selon l'invention, il apparaît que le montage électrique. selon l'invention doit, pour une luminosité équivalente, disposer moins d'ampoules sur un pont moins long par rapport au montage électrique de l'art antérieur. En effet la puissance électrique moyenne dissipée par les ponts (101,102) sera inférieure à la puissance électrique moyenne dissipée par les groupes (201,202) puisque les diodes (31,32) ne laisseront passer que sensiblement une moitié du courant généré par l'animateur (10). Dans des conditions équivalentes, l'invention permet donc de proposer des guirlandes lumineuses de taille inférieure aux guirlandes lumineuses de l'art antérieur, tout en gardant les mêmes effets d'animation lumineuse, ce qui présente l'avantage de pouvoir proposer un réglage plus fin de la taille d'une guirlande lumineuse.

La figure 3 représente une vue d'une guirlande lumineuse avec deux unités de guirlande lumineuse (1a,1b) qui sont reliées entre elles par les fils neutres (18a,18b) et les fils alimentés (15a,15b) La première unité de guirlande lumineuse (1a) comporte, comme décrit en relation à la figure 1; deux ponts (101a,102a) montés en parallèles. La deuxième unité de guirlande lumineuse (1b) comporte comme décrit en relation à la figure 1 deux ponts (101b,102b) montés en parallèle. Pour raccorder deux unités de guirlandes lumineuses (1a,1b) il suffit de raccorder le fil commun d'alimentation (15a) de la première guirlande lumineuse (1a) au fil commun d'alimentation (15b) de la deuxième guirlande lumineuse (1b) et de raccorder le fil neutre (18a) de la première guirlande lumineuse (1a) au fil neutre (18b) de la deuxième guirlande lumineuse (1b). L'utilisateur peut ainsi en assemblant plusieurs unités de guirlandes lumineuses obtenir une guirlande lumineuse dont la longueur est multiple de la longueur d'une unité de guirlande lumineuse. En alimentant la première sortie (11) les ponts (101a,101b) sur lesquels est montée une diode dans le sens direct seront alimentés. En alimentant la deuxième sortie (12) les ponts (102a,102b) sur lesquels est montée une diode dans le sens inverse seront alimentés.

L'invention porte donc sur un dispositif d'animation lumineuse comprenant un animateur (10) et une guirlande lumineuse (1) logée ou extrudée dans une gaine (60) de protection, caractérisé en ce que la guirlande lumineuse (1) est relié à l'animateur par au moins un fil commun d'alimentation (15) et par un fil neutre (18), entre le fil commun d'alimentation (15) et le fil neutre (18) sont montés en parallèle un premier pont (101) et un deuxième pont (102), sur le premier pont (101) est montée en série une diode (31) dans le sens direct et une série d'ampoules (50.1), sur le deuxième pont (102) est montée en série une diode (32) dans le sens inverse et une série d'ampoules (50.2).

Dans un autre mode de réalisation, le dispositif d'animation lumineuse est caractérisé en ce que l'animateur est muni d'au moins une paire de sorties d'alimentation (11,12) et d'une sortie neutre (13), sur au moins une première sortie d'alimentation (11) de l'animateur est montée en série sur un fil alimenté (61) dans le sens direct une diode (21) et sur au moins une deuxième sortie d'alimentation (12) est montée en série sur un fil alimenté (62) dans le sens inverse une diode (22), les deux fils alimentés (61,62) se rejoignent sur le fil commun d'alimentation (15) de guirlande lumineuse (1) avant que les ponts (101,102) ne rejoignent le fil commun d'alimentation (15), la sortie neutre (13) de l'animateur (10) est reliée au fil neutre (18) de la guirlande lumineuse (1).

Dans un autre mode de réalisation, le dispositif d'affichage lumineux est caractérisé en ce que le seuil des diodes (21,22,31,32) compris entre 0,2 et 3 Volts.

Dans un autre mode de réalisation, le dispositif d'affichage lumineux est caractérisé en ce que 18 ampoules sont disposées sur chaque pont (101,102).

Dans un autre mode de réalisation, le dispositif d'affichage est caractérisé en ce qu'à l'intérieur de la guirlande lumineuse (1) les ampoules montées sur le premier pont (101) sont disposées alternativement avec les ampoules montées sur le deuxième pont (102).

Dans un autre mode de réalisation, le dispositif d'affichage est caractérisé en ce que sur une première guirlande lumineuse (1a) peut être raccordé à une deuxième guirlande lumineuse (1b) identique, le fil commun d'alimentation (15a) de la première guirlande lumineuse est raccordé au fil commun d'alimentation (15b) de la deuxième guirlande lumineuse (1b) et le fil neutre (13a) de la première guirlande lumineuse (1a) est raccordé au fil neutre (13b) de la deuxième guirlande lumineuse (1b).

## Revendications

1. Dispositif d'animation lumineuse comprenant un animateur (10) muni d'au moins une paire de sorties d'alimentation (11,12) en courant ainsi qu'une sortie neutre (13), et une guirlande lumineuse (1) logée ou extrudée dans une gaine (60) de protection, **caractérisé en ce que** la guirlande lumineuse (1) est reliée à l'animateur par au moins un fil commun d'alimentation (15) et par un fil neutre (18), entre le fil commun d'alimentation (15) et le fil neutre (18) sont montés en parallèle un premier pont (101) et un deuxième pont (102), sur le premier pont (101) sont montés en série respectivement une première diode (31) dans le sens direct et une série d'ampoules (50.1), sur le deuxième pont (102) sont montés en série respectivement une deuxième diode (32) dans le sens inverse et une série d'ampoules (50.2), la seconde diode (32) permettant de bloquer un type d'alternances de courant pour le faire passer dans le premier p ont (101) et la première d iode (31) permettant de bloquer un autre type d'alternances de courant pour le faire passer dans le deuxième pont (102), sur au moins une première sortie d'alimentation (11) de l'animateur est montée en série sur un fil alimenté (61) dans le sens direct une diode (21) et sur au moins une deuxième sortie d'alimentation (12) est montée en série sur un fil alimenté (62) dans le sens inverse une diode (22), les deux fils alimentés (61,62) se rejoignant sur le fil commun d'alimentation (15) de la guirlande lumineuse (1) avant que les ponts (101,102) ne rejoignent le fil commun d'alimentation (15), la sortie neutre (13) de l'animateur (10) étant reliée au fil neutre (18) de la guirlande lumineuse (1).

2. Dispositif selon la revendication 1, **caractérisé en ce que** le seuil des diodes (21,22,31,32) est compris entre 0,2 et 3 Volts.

3. Dispositif selon la revendication 1 ou 2, **caractérisé en ce que** 18 ampoules sont disposées sur chaque pont (101,102).

4. Dispositif selon l'une des revendications 1 à 3, **caractérisé en ce qu'**à l'intérieur de la guirlande lumineuse (1) les ampoules montées sur le premier pont (101) sont disposées alternativement avec les ampoules montées sur le deuxième pont (102).

5. Dispositif selon l'une des revendications 1 à 4, **caractérisé en ce qu'**il comprend des moyens d'assemblage sur une première guirlande lumineuse (1a) pour l'assembler à une deuxième guirlande lumineuse (1b) identique, le fil commun d'alimentation (15a) de la première guirlande lumineuse étant raccordé au fil commun d'alimentation (15b) de la deuxième guirlande lumineuse ( 1b) et le fil n eutre ( 13a) d e la p remière g uirlande lumineuse (1a) étant raccordé au fil neutre (13b) de la deuxième guirlande lumineuse (1b).

6. Dispositif selon la revendication 5, dans lequel les fils communs d'alimentation (15a) de la première guirlande lumineuse et le fil commun d'alimentation (15b) de la deuxième guirlande lumineuse comprennent un fil continu.

7. Dispositif selon la revendication 5 ou 6, dans lequel les fils neutres (15a) de la première guirlande lumineuse et le fil commun d'alimentation (15b) de la deuxième guirlande lumineuse comprennent un fil continu.

## Claims

1. Light animation device comprising an animating unit (10) provided with at least one pair of current supply outputs (11, 12) as well as a neutral output (13), and a lighting chain (1) housed in or extruded into a protective sleeve (60), **characterised in that** the lighting chain (1) is connected to the animating unit by at least one common power supply wire (15) and by a neutral wire (18), a first bridge (101) and a second bridge (102) are mounted in parallel between the common power supply wire (15) and the neutral wire (18), a first diode (31) in the forward direction and a series of bulbs (50.1) are mounted in series respectively on the first bridge (101), a second diode (32) in the reverse direction and a series of bulbs (50.2) are mounted in series respectively on the second bridge (102), the second diode (32) making it possible to block a type of current alternation in order to cause it to pass into the first bridge (101) and the first diode (31) making it possible to block another type of current alternation in order to cause it to pass into the second bridge (102), a diode (21) is mounted in series on a supplied wire (61) in the forward direction on at least one first power supply output (11) of the animating unit, and a diode (22) is mounted in series on a supplied wire (62) in the reverse direction on at least one second power supply output (12), the two supplied wires (61, 62) joining at the common power supply wire (15) of the lighting chain (1) before the bridges (101, 102) join the common power supply wire (15), the neutral output (13) of the animating unit (10) being connected to the neutral wire (18) of the lighting chain (1).

2. Device according to Claim 1, **characterised in that** the threshold of the diodes (21, 22, 31, 32) is comprised between 0, 2 and 3 Volts.

3. Device according to Claim 1 or 2, **characterised in that** 18 bulbs are arranged on each bridge (101, 102).

4. Device according to one of Claims 1 to 3, **characterised in that** within the lighting chain (1) the bulbs mounted on the first bridge (101) are arranged alternately with the bulbs mounted on the second bridge (102).

5. Device according to one of Claims 1 to 4, **characterised in that** it comprises coupling means on a first lighting chain (1a) in order to couple it to a second, identical lighting chain (1b), the common power supply wire (15a) of the first lighting chain being connected to the common power supply wire (15b) of the second lighting chain (1 b) and the neutral wire (13a) of the first lighting chain (1a) being connected to the neutral wire (13b) of the second lighting chain (1b).

6. Device according to Claim 5, in which the common power supply wires (15a) of the first lighting chain and the common power supply wire (15b) of the second lighting chain comprise a continuous wire.

7. Device according to Claim 5 or 6, in which the neutral wires (15a) of the first lighting chain and the common power supply wire (15b) of the second lighting chain comprise a continuous wire.

## Patentansprüche

1. Lichtanimationsvorrichtung mit
einem Animator (10), der mit zumindest einem Paar von Stromspeisungsausgängen (11, 12) sowie einem neutralen Ausgang (13) versehen ist, und
einer Leuchtgirlande (1), die in einer Schutzhülle (60) untergebraucht bzw. ausgestreckt ist;
**dadurch gekennzeichnet, dass**
die Leuchtgirlande (1) über zumindest eine gemeinsame Speiseleitung (15) und eine neutrale Leitung (18) mit dem Animator verbunden ist,
zwischen der gemeinsamen Speiseleitung (15) und der neutralen Leitung (18) parallel eine erste Brücke (101) und eine zweite Brücke (102) angebracht sind,
in der ersten Brücke (101) jeweils eine erste Diode (31) in Vorwärtsrichtung und eine Serie von Lampen (50.1) in Reihe angebracht sind,
in der zweiten Brücke (102) jeweils eine zweite Diode (32) in Rückwärtsrichtung und eine Serie von Lampen (50.2) in Reihe angebracht sind,
die zweite Diode (32) eine Art von Stromwechseln blockieren kann, um sie durch die erste Brücke (101) durchtreten zu lassen,
die erste Diode (31) eine andere Art von Stromwechseln blockieren kann, um sie durch die zweite Brücke (102) durchtreten zu lassen,
an zumindest einem ersten Speisungsausgang (11) des Animators eine Diode (21) in Vorwärtsrichtung in Reihe zu einer Speiseleitung (61) geschaltet ist,
an zumindest einem zweiten Speisungsausgang (12) des Animators eine Diode (22) in Rückwärtsrichtung in Reihe zu einer Speiseleitung (62) geschaltet ist,
die zwei Speiseleitungen (61, 62) auf der gemeinsamen Speiseleitung (15) der Leuchtgirlande (1) aufeinandertreffen, bevor die Brücken (101, 102) auf der gemeinsamen Speiseleitung (15) aufeinandertreffen, und
der neutrale Ausgang (13) des Animators (10) mit der neutralen Leitung (18) der Leuchtgirlande (1) verbunden ist.

2. Vorrichtung nach Anspruch 1, **dadurch gekennzeichnet, dass** die Schwelle der Dioden (21, 22, 31, 32) zwischen 0,2 und 3 Volt liegt.

3. Vorrichtung nach Anspruch 1 oder 2, **dadurch gekennzeichnet, dass** auf jeder Brücke (101, 102) 18 Lampen vorgesehen sind.

4. Vorrichtung nach einem der Ansprüche 1 bis 3, **dadurch gekennzeichnet, dass** im inneren der Leuchtgirlande (1) die in der ersten Brücke (101) angebrachten Lampen abwechselnd mit den in der zweiten Brücke (102) angebrachten Lampen angeordnet sind.

5. Vorrichtung nach einem der Ansprüche 1 bis 4, **dadurch gekennzeichnet, dass**
sie an einer ersten Leuchtgirlande (1a) Zusammenbaumittel aufweist, um sie mit einer zweiten identischen Leuchtgirlande (1b) zusammenzusetzen,
wobei die gemeinsame Speiseleitung (15a) der ersten Leuchtgirlande mit der gemeinsamen Speiseleitung (15b) der zweiten Leuchtgirlande (1b) verbunden ist und
die neutrale Leitung (13a) der ersten Leuchtgirlande (1a) mit der neutralen Leitung (13b) der zweiten Leuchtgirlande (1b) verbunden ist.

6. Vorrichtung nach Anspruch 5, bei der die gemeinsamen Speiseleitungen (15a) der ersten Leuchtgirlande und die gemeinsame Speiseleitung (15b) der zweiten Leuchtgirlande eine durchgehende Leitung aufweisen.

7. Vorrichtung nach Anspruch 5 oder 6, bei der die neutralen Leitungen (15a) der ersten Leuchtgirlande und die gemeinsame Speiseleitung (15b) der zweiten Leuchtgirlande eine durchgehende Leitung aufweisen.
